# EUROPÄISCHE PATENTSCHRIFT

(11) **EP 1 454 864 B1**
(45) Veröffentlichungstag und Bekanntmachung des Hinweises auf die Patenterteilung: **12.09.2007**
(21) Anmeldenummer: 03023088.2
(22) Anmeldetag: 15.10.2003
(51) Int. Cl.: B65H 29/40

(54) **Verfahren und Vorrichtung zum Transport eines im wesentlichen bogenförmigen Elementes, insbesondere in einer Druckmaschine**
Method and apparatus for transporting a substantially sheet-like element, in particular in a printing machine
Méthode et appareil pour transporter des éléments en feuille, en particulier dans une machine d'impression

(30) Priorität: 03.03.2003 DE 10309096
(43) Veröffentlichungstag der Anmeldung: 08.09.2004
(73) Patentinhaber: Eastman Kodak Company, Rochester, New York 14650 (US)
(72) Erfinder: Dobrindt, Dirk, 24147 Klausdorf/Schwentine (DE)
(74) Vertreter: Weber, Etienne Nicolas

(56) Entgegenhaltungen:
- EP-A- 0 867 394
- US-A- 1 363 030
- US-A- 4 431 178
- US-A- 5 261 655

## Beschreibung

Die Erfindung betrifft ein Verfahren zum Transport eines im wesentlichen bogenförmigen Elementes, insbesondere zum Transport eines Bedruckstoffbogens in einer Druckmaschine, vorzugsweise in einer elektrofotographisch arbeitenden Druckmaschine, bei dem das bogenförmige Element durch wenigstens ein rotierendes Transportorgan an einer Erfassungsstelle in seinem Vorderkantenbereich erfaßt, bis zu einer Abgabestelle mitgenommen und dort abgegeben wird, wobei das bogenförmige Element während der Mitnahme über einen Rotations- oder Krümmungsradius gekrümmt wird, wobei das bogenförmige Element durch wenigstens ein wenigstens in Zentrifugalrichtung blockierendes Führungselement zwischen der Erfassungsstelle und der Abgabestelle zur Beibehaltung des Krümmungsradius gezwungen wird.

Des weiteren betrifft die Erfindung eine Vorrichtung zum Transport eines im wesentlichen bogenförmigen Elementes, insbesondere zum Transport eines Bedruckstoffbogens in einer Druckmaschine, vorzugsweise in einer elektrofotographisch arbeitenden Druckmaschine, umfassend wenigstens ein das bogenförmige Element von einer Erfassungsstelle bis zu einer Abgabestelle transportierendes und dort abgebendes, rotierendes Transportorgan, welches zur Erfassung und Mitnahme des bogenförmigen Elementes wenigstens eine maulartige Aufnahme zur Einführung bzw. Einsteckung des Vorderkantenbereiches des bogenförmigen Elementes aufweist und umfassend wenigstens einen wenigstens fragmentarisch vorhandenen Biegekern zur Krümmung des bogenförmigen Elementes während der Mitnahme über einen Rotations- oder Krümmungsradius, vorzugsweise zur Durchführung des vorgenannten Verfahrens, umfassend wenigstens ein wenigstens in Zentrifugalrichtung blockierendes Führungselement zwischen der Erfassungsstelle und der Abgabestelle zur erzwungenen Beibehaltung des Krümmungsradius.

Aus der US-A-5 261 655 ist eine Transportvorrichtung bekannt. Die dortige Vorrichtung umfaßt insbesondere ein rotierendes Transportorgan mit zwei maulartigen Aufnahmen, nämlich Schlitzen, in die jeweils die Vorderkante eines Bogens mittels Einfütterungsrollen im Bereich einer Erfassungsstelle eingeführt werden kann. Zudem sind in dem Bereich der Erfassungsstelle separate Wellrollen angeordnet, die den Bogen und insbesondere auch dessen Schwanzende in Querrichtung einwellen und versteifen, um bis in diesen Schwanzbereich hinein eine kontrollierte Transportbewegung des Bogens zu gewährleisten. Dabei sind die Wellrollen im Bereich der Erfassungsstelle so angeordnet, daß sie die Einfütterung durch die Einfütterungsrollen nicht behindern, auch dann nicht, wenn wie in der Druckschrift vorgesehen, der Radius des Transportorgans verändert wird. Dazu haben die Wellrollen einen radialen Abstand zur Rotationsachse des Transportorgans, der größer ist als der minimale Radius und kleiner ist als der maximale Radius des Transportorgans.

Eine Druckmaschine, insbesondere eine elektrofotographisch arbeitende Druckmaschine, soll in der Lage sein, möglichst unterschiedlichen Bedruckstoff zu bedrucken, insbesondere Papier unterschiedlicher Bogenlänge und unterschiedlichen Papiergewichts zu bedrucken. Wenn ein besonders hohes Papiergewicht benutzt werden soll, ist es aufgrund der Steifigkeit des Papiers notwendig, dieses allenfalls über einen großen Krümmungsradius zu biegen, um bleibende Beschädigungen des Papiers zu vermeiden. Gleichzeitig läßt sich schweres Papier aber auch über einen großen Radius nur schwer biegen. Durch den größeren Radius wird aber auch der Krümmungsumfang bzw. -weg automatisch größer, also auch der Weg zwischen Erfassungsstelle und Abgabestelle. Besonders schlecht handhaben lassen sich somit kurze und gleichzeitig schwere Papiere. Zum Beispiel wäre es bei einem Papiergewicht von 300 Gramm pro Quadratmeter notwendig, einen Mindestkrümmungsradius von 90 mm vorzusehen. Dies führt aber zwangsläufig zu einer Krümmungslänge, die mindestens gleich der Längserstreckung eines DIN A4-Bogens ist. Querformate oder kleinere Formate können also über einen weiten Bereich des Transportweges aufgrund ihrer Steifigkeit die Krümmung aufheben, was den Transport insgesamt beeinträchtigt oder gefährdet. Zur Lösung dieses Problems reicht es nicht aus, das Einfädeln des Bogens im Bereich der Erfassungsrolle durch Wellrollen zu unterstützen, wie in der vorzitierten Druckschrift vorgeschlagen worden ist.

Aus der US 5,261,655 ist zudem eine Transport- und Stapelvorrichtung der eingangs genannten Gattung bekannt.

Der Erfindung liegt daher die Aufgabe zugrunde, ein Verfahren bzw. eine Vorrichtung der eingangs genannten Gattung aufzuzeigen, das bzw. die für unterschiedlichste Bögen bzw. bogenförmige Elemente geeignet ist.

Diese Aufgabe wird erfindungsgemäß dadurch gelöst, daß der Länge bzw. Kürze des bogenförmigen Elementes durch Variation des über den Krümmungsweg des bogenförmigen Elementes gemessenen Abstandes zwischen dem Führungselement und der Abgabestelle Rechnung getragen wird, indem der über den Krümmungsweg des bogenförmigen Elementes gemessene Abstand zwischen dem Führungselement und der Abgabestelle zur Berücksichtigung der Länge bzw. Kürze des bogenförmigen Elementes variabel einstellbar ist.

Das Transportorgan umfaßt vorzugsweise einen Körper mit im wesentlichen kreisförmigem Umfang. Der Körper könnte beispielsweise aber auch S-förmig oder in anderer Weise speichenartig ausgebildet sein und fragmentarisch in Kreisbögen auslaufen. Die maulartige Aufnahme könnte im wesentlichen schlitzförmig oder spaltförmig ausgebildet sein, oder zum Beispiel aber auch fachartig. Bevorzugt sind mehrere derartiger Aufnahmen gleichmäßig verteilt vorgesehen, vorzugsweise zwei oder vier Aufnahmen.

Das Zwischenführungselement umfaßt bevorzugt ein Rollelement, dem eine Rollführungsbahn zugeordnet ist. Dadurch wird bevorzugt dem bogenförmigen Element zwangsweise die notwendige Krümmung erteilt, ohne das Element in Querrichtung zu biegen oder zu wellen.

Die Rollführungsbahn kann eine Oberfläche des Körpers des Transportorganes selbst sein oder eines damit koaxial rotierbaren weiteren Körpers, der den Vorteil einer zusätzlichen Stützung und Auflage für das bogenförmige Element hat. Ist dieser zusätzliche Körper etwas größer als der Körper des Transportorgans, und ist vorzugsweise der Radius der Rollführungsbahn etwas kleiner als der radiale Abstand der radial äußeren Innenfläche der maulartigen Aufnahme, wird einerseits verhindert, daß die Vorderkante des bogenförmigen Elementes zu weit bis in den Aufnahmegrund vordringt und dort beschädigt wird und daß andererseits das bogenförmige Element durch die Zwischenführung zu sehr verwunden wird.

Eine bevorzugte Ausführungsform der Erfindung sieht vor, daß eine Abstandsvariation des Führungselementes mittels eines im wesentlichen lotrechten und einem damit gelenkig verbundenen, im wesentlichen waagerechten Hebelarm möglicht ist. Insbesondere kann eine Verstellung des Führungselementes auch während des Betriebes möglich sein. Vorzugsweise ist das Führungselement motorisch verstellbar. Auch eine radiale Nachgiebigkeit durch Abheben des Führungselementes kann mit Vorteil ermöglicht sein, um eventuelle Ungleichmäßigkeiten des effektiven Durchmessers des Transportorgans auszugleichen.

Ein Herausschieben des bogenförmigen Elementes aus der Aufnahme an der Abgabestelle ist dadurch einfach und automatisch möglich, daß dort ein gegenüber dem Transportorgan feststehender Anschlag für die in der Aufnahme eingesteckte Vorderkante des bogenförmigen Elementes angeordnet ist.

Eine andere Weiterbildung der erfindungsgemäßen Vorrichtung sieht vor, daß im Bereich der Abgabestelle ein Abdeckungsschutz eines Stapels aus abgelegten bogenförmigen Elementen gegenüber dem Transportorgan vorgesehen ist. Dies ermöglicht insbesondere, daß das Transportorgan kontinuierlich umlaufen kann, ohne den abgelegten Stapel zu beschädigen.

Eine über die Querbreite besonders gut kontrollierte Handhabung des bogenförmigen Elementes ist dadurch möglich, daß bevorzugt mehrere koaxiale, zueinander beabstandete Transportorgane vorgesehen sind, vorzugsweise zwei Transportorgane spiegelbildlich bezüglich einer zur Rotationsachse senkrechten Spiegelebene angeordnet sind.

Ein Ausführungsbeispiel, aus dem sich auch weitere erfinderische Merkmale ergeben können, auf das die Erfindung in ihrem Umfang aber nicht beschränkt ist, ist in der Zeichnung dargestellt. Es zeigen schematisch:
- Fig. 1: eine perspektivische Ansicht einer erfindungsgemäßen Vorrichtung weitgehend von oben,
- Fig. 2: die Vorrichtung gemäß Fig. 1 in einer perspektivischen Ansicht weitgehend von unten und
- Fig.: 3 eine Ansicht eines Schnittes durch die Vorrichtung gemäß Fig. 1 entlang der in Fig. 1 mit III bezeichneten strichpunktierten Linie in Richtung der Pfeile auf die Seitenansicht des Umfeldes eines Transportorgans.

Die Fig. 1 zeigt eine perspektivische Ansicht einer erfindungsgemäßen Vorrichtung weitgehend von oben.

Die erfindungsgemäße Vorrichtung umfaßt zwei als Umlenkscheiben 1 ausgebildete Transportorgane zum Transport von Bögen, nämlich zur Erfassung und Umlenkung der Bögen und zur Ablage der Bögen auf einen Stapel 6 aus Bögen auf einem Stapeltablett 7.

Das Funktionsprinzip der Vorrichtung kann am einfachsten zunächst einmal anhand der Fig. 3 erläutert werden, die eine der Umlenkscheiben 1 in der Seitenansicht mit ihrem Umfeld zeigt. Die Vorrichtung kann dazu als entlang der in Fig. 1 mit III bezeichneten, strichpunktierten Linie geschnitten angesehen werden.

Zu transportierende Bögen werden der Umlenkscheibe 1, vorzugsweise aus dem Druckbereich einer Druckmaschine, mittels Papierpfadleitblechen 13 nacheinander zugeführt. Jeweils ein umzulenkender Bogen wird mit einem Transportrollenpaar 10 mit seiner Vorderkante tief in eine als Schlitz 20 ausgebildete maulartige Aufnahme der Umlenkscheibe 1 eingeschoben. Die äußere Wandung des Schlitzes 20 wird von einem Führungsblech 3 gebildet, das abgekantet an der Umlenkscheibe 1 befestigt ist. Der erfaßte Bogen wird mit seiner Vorderkante im Schlitz 20 ausreichend festgehalten, während die Umlenkscheibe 1 um ihre Welle angetrieben rotiert. Nach einer halben Drehung der Umlenkscheibe 1, also nach einer 180°-Wendung, gelangt der Bogen mit seiner Vorderkante an eine Stapelkante 5, schlägt dort an und kommt dadurch aus dem Schlitz 20 der weiter rotierenden Umlenkscheibe 1 frei und fällt auf den Stapel 6, wo er abgelegt bleibt. Die Umlenkscheibe 1 rotiert durch die entsprechend unterbrochene Stapelkante 5 hindurch. Um den zuoberst auf dem Stapel 6 abgelegten Bogen mit der rotierenden Umlenkscheibe 1 nicht zu beschädigen, ist der Arbeitsbereich der Umlenkscheibe 1 mit einem Schutz- oder Leitblech 4, das an der Stapelkante 5 befestigt ist, geschützt. Die Umlenkscheibe 1 rotiert vorzugsweise kontinuierlich und nicht getaktet, jedoch nicht notwendigerweise gleichmäßig. Sie kann beispielsweise bei der Übernahme und Abgabe eines Bogens langsamer laufen als bei dem eigentlichen Transport des Bogens. Da die Umlenkscheibe 1 zwei einander diametral gegenüberliegende Schlitze 20 aufweist und sie insoweit punktsymmetrisch zu ihrer Welle ausgebildet ist, kann gleichzeitig oben im Bereich der Transportrollen 10 eine Übernahme eines nächsten Bogens stattfinden, während eine Abgabe eines transportierten Bogens im Bereich der Stapelkante 5 erfolgt.

Um auch kürzere und / oder schwerere Bögen, insbesondere Papierbögen, sicher und kontrolliert transportieren zu können, umfaßt die Vorrichtung neben der Umlenkscheibe 1 eine koaxial zu dieser angeordnete und mit dieser rotierende Führungsscheibe 2, auf der eine Andruckrolle 11, die im wesentlichen an einem statischen Gerüst der Vorrichtung oder dergleichen angeordnet ist, abrollt und die als Zwischenführungselement zwischen den Transportrollen 10 und der Stapelkante 5 den im Schlitz 20 erfaßten Bogen führt und auf die Krümmung der Umlenkscheibe 1 bzw. der Führungsscheibe 2 zwingt. Prinzipiell könnte eine solche Andruckrolle 11 auf der Umlenkscheibe 1 selbst abrollen, jedoch wird durch die zusätzliche Führungsrolle 2 weiterer Raum für die in ihrer Zwischenstellung veränderbare Andruckrolle 11 gewonnen. Auch ergibt diese Führungsscheibe 2 eine zusätzliche Anlage für den Bogen. Die Umlenkscheibe 1, wie auch die Führungsscheibe 2 müssen dabei gar nicht einmal als vollständige Scheiben ausgebildet sein. Wie aus der Fig. 3 zu ersehen ist, hat die Führungsscheibe 2 auch einen etwas größeren Radius als die Innenseite des Schlitzes 20, aber einen etwas kleineren Radius als dessen vom Führungsblech 3 gebildete Außenseite.

Dadurch wird ein Ein- und Ausfädeln des Bogens im Schlitz 20 nicht behindert, jedoch ein zu tiefes Eindringen im Schlitz vermieden und ein sicherer Halt erzeugt.

Zur Erläuterung der Verstellbarkeit der Andruckrolle 11, besser gesagt der Andruckrollen 11, und der übrigen Funktionen der Vorrichtung wird nochmals auf die Fig. 1 Bezug genommen.

Zunächst einmal ist aus der Figur 1 ersichtlich, daß Umlenkscheiben 1 und Führungsscheiben 2, Andruckrollen 11 und auch weitere Elemente der Vorrichtung doppelt vorhanden sind, indem die Vorrichtung im wesentlichen spiegelsymmetrisch ausgebildet ist.

Aus der Fig. 1 ist zudem die Anordnung des Leitbleches 4 zum Schutz des Stapels 6 erkennbar.

Die gelenkige, verstellbare Anordnung der Andruckrollen 11 ist ebenfalls in Fig. 1 gut erkennbar. Die Position der Andruckrollen 11 ist auf dem Umfang der Führungsscheiben 2 veränderbar. Je nach Format des zu handhabenden bogenförmigen Elementes wird das Andruckrollenpaar 11 mehr oder weniger weit in Richtung auf die Stapelkante 5 abgesenkt, und zwar bevorzugt so weit, daß der Abstand entlang des Krümmungsbogens zwischen den Andruckrollen 11 und der Stapelkante 5 geringfügig kleiner ist als die Länge des bogenförmigen Elementes. Beim Anstoßen der Vorderkante des bogenförmigen Elementes an der Stapelkante wird dann dessen Ende mit den koaxial rotierenden Führungsscheiben 2 und Umlenkscheiben 1 aus dem Andruckbereich der Andruckrollen 11 herausgefördert und kommt dadurch zur Ablage auf dem Stapel 6 frei. Das bogenförmige Element wird also sicher an die Stapelkante 5 herangeführt und nicht zu stark verwunden bis das bogenförmige Element ganz aus dem Andruckrollenangriff heraustritt.

Das Andruckrollenpaar 11 ist dreh-schwenkbar angeordnet. Hierdurch sind die Andruckrollen auch während des Förderbetriebes von den Führungsscheiben 2 abhebbar. Hierfür sind waagerechte Hebelarme 9 vorgesehen, die an einer Achse für die Andruckrollen 11 angreifen und von einem Antrieb 15 über einen Zahnriementrieb 14 angetrieben werden. Zur Verstellung der Andruckrollen 11 entlang des Umfanges der Führungsscheiben sind zudem senkrechte Hebelarme 8 vorgesehen, die mit den waagerechten Hebelarmen 9 gelenkig verbunden sind und mittels eines Antriebes 12 angetrieben werden. Der Antrieb 15 ist mit Vorteil auf dem senkrechten Hebelarm 9 gelagert, wodurch sichergestellt ist, daß bei der Verstellbewegung mit dem Antrieb 12 keine Abhebbewegung der Andruckrollen 11 eingeleitet wird. Eine Abhebbewegung der Andruckrollen 11 ist erforderlich, damit wechselnde effektive Außendurchmesser der Umlenkscheiben 1, die durch den Verlauf und die Ausbildung des Schlitzes 20 auftreten können, das bogenförmige Element nicht beanspruchen. Die Schwenkachsen der senkrechten Hebelarme 8 sind koaxial zu der Welle für die Umlenkscheiben 1 und Führungsscheiben 2.

Da durch den Stapelprozeß selbst bedingt, bei einem Formatwechsel der bogenförmigen Elemente nur von einem größeren auf ein kleineres Format übergegangen wird, werden in diesem Verlauf die Andruckrollen 11 allenfalls immer weiter in Richtung auf die Stapelkante 5 abgesenkt. Die Möglichkeit einer gegenläufigen Bewegung muß daher nicht unbedingt vorgesehen werden.

Fig. 2 zeigt eine Unteransicht der Vorrichtung gemäß der Fig. 1. Gleiche Bauelemente sind mit den gleichen Bezugszahlen bezeichnet wie in den Fig. 1 und 3.

In der Ansicht der Fig. 2 sind insbesondere die Antriebe 16 und 17 für die Umlenkscheiben 1 und die Führungsscheiben 2 und die dabei vorgesehenen Riementriebe 18 und 19 zu erkennen.

## Patentansprüche

1. Verfahren zum Transport eines im wesentlichen bogenförmigen Elementes, insbesondere zum Transport eines Bedruckstoffbogens in einer Druckmaschine, vorzugsweise in einer elektrofotographisch arbeitenden Druckmaschine,
bei dem das bogenförmige Element durch wenigstens ein rotierendes Transportorgan (1) an einer Erfassungsstelle in seinem Vorderkantenbereich erfaßt, bis zu einer Abgabestelle mitgenommen und dort abgegeben wird, wobei das bogenförmige Element während der Mitnahme über einen Rotations- oder Krümmungsradius gekrümmt wird, wobei das bogenförmige Element durch wenigstens ein wenigstens in Zentrifugalrichtung blockierendes Führungselement zwischen der Erfassungsstelle und der Abgabestelle zur Beibehaltung des Krümmungsradius gezwungen wird,
**dadurch gekennzeichnet,**
**daß** der Länge bzw. Kürze des bogenförmigen Elementes durch Variation des über den Krümmungsweg des bogenförmigen Elementes gemessenen Abstandes zwischen dem Führungselement und der Abgabestelle Rechnung getragen wird.

2. Vorrichtung zum Transport eines im wesentlichen bogenförmigen Elementes, insbesondere zum Transport eines Bedruckstoffbogens in einer Druckmaschine, vorzugsweise in einer elektrofotographisch arbeitenden Druckmaschine, vorzugsweise zur Durchführung des Verfahrens nach Anspruch 1,
umfassend wenigstens ein das bogenförmige Element von einer Erfassungsstelle bis zu einer Abgabestelle transportierendes und dort abgebendes, rotierendes Transportorgan (1), welches zur Erfassung und Mitnahme des bogenförmigen Elementes wenigstens eine maulartige Aufnahme (20) zur Einführung bzw. Einsteckung des Vorderkantenbereiches des bogenförmigen Elementes aufweist und umfassend wenigstens einen wenigstens fragmentarisch vorhandenen Biegekern zur Krümmung des bogenförmigen Elementes während der Mitnahme über einen Rotations- oder Krümmungsradius,
umfassend wenigstens ein wenigstens in Zentrifugalrichtung blockierendes Führungselement zwischen der Erfassungsstelle und der Abgabestelle zur erzwungenen Beibehaltung des Krümmungsradius,
**dadurch gekennzeichnet,**
**daß** der über den Krümmungsweg des bogenförmigen Elementes gemessene Abstand zwischen dem Führungselement und der Abgabestelle zur Berücksichtigung der Länge bzw. Kürze des bogenförmigen Elementes variabel einstellbar ist.

3. Vorrichtung nach Anspruch 2, **dadurch gekennzeichnet, daß** das Transportorgan (1) einen Körper mit im wesentlichen kreisförmigem Umfang umfaßt.

4. Vorrichtung nach einem der Ansprüche 2 oder 3, **dadurch gekennzeichnet, daß** die maulartige Aufnahme im wesentlichen als Schlitz (20) oder Spalt ausgebildet ist.

5. Vorrichtung nach einem der Ansprüche 2 bis 4, **dadurch gekennzeichnet, daß** eine Mehrzahl von maulartigen Aufnahmen (20) über einen 360°-Winkel gleichmäßig verteilt angeordnet ist.

6. Vorrichtung nach einem der Ansprüche 2 bis 5, **dadurch gekennzeichnet, daß** das Führungselement ein Rollelement umfaßt, für die eine im wesentlichen kreisförmige Rollführungsbahn als Rollführung vorgesehen ist, die mit dem kreisförmigen Umfang des Körpers des Transportorgans identisch oder dazu koaxial versetzt und mit dem Körper gemeinsam rotierbar angeordnet ist.

7. Vorrichtung nach Anspruch 6, **dadurch gekennzeichnet, daß** die koaxial zum Körper des Transportorgans versetzte Rollführungsbahn einen etwas größeren Radius aufweist als der Körper.

8. Vorrichtung nach Anspruch 7, **dadurch gekennzeichnet, daß** der Radius der Rollführungsbahn etwas kleiner ist als der radiale Abstand der radial äußeren Innenfläche der maulartigen Aufnahme (20).

9. Vorrichtung nach einem der Ansprüche 2 bis 8, **dadurch gekennzeichnet, daß** eine Abstandsvariation des Führungselementes mittels eines im wesentlichen lotrechten (8) und einem damit gelenkig verbundenen, im wesentlichen waagerechten (9) Hebelarm ermöglicht ist.

10. Vorrichtung nach einem der Ansprüche 2 bis 9, **dadurch gekennzeichnet, daß** das Führungselement motorisch verstellbar ist.

11. Vorrichtung nach einem der Ansprüche 2 bis 10, **dadurch gekennzeichnet, daß** im Bereich der Abgabestelle ein gegenüber dem Transportorgan feststehender Anschlag (5) für die in der Aufnahme (7) eingesteckte Vorderkante des bogenförmigen Elementes angeordnet ist.

12. Vorrichtung nach einem der Ansprüche 2 bis 11, **dadurch gekennzeichnet, daß** im Bereich der Abgabestelle ein Abdeckungsschutz eines Stapels (6) aus abgelegten bogenförmigen Elementen gegenüber dem Transportorgan vorgesehen ist.

13. Vorrichtung nach einem der Ansprüche 2 bis 12, **dadurch gekennzeichnet, daß** mehrere koaxiale zueinander beabstandete Transportorgane (1) vorgesehen sind.

14. Vorrichtung nach Anspruch 13, **dadurch gekennzeichnet, daß** zwei Transportorgane (1) spiegelbildlich bezüglich einer zur Rotationsachse senkrechten Spiegelebene angeordnet sind.

## Claims

1. Method for the transport of an essentially sheet-shaped element, in particular for the transport of a sheet of a printing material, in a printing machine, preferably in an electrophotographically operating printing machine,
wherein the sheet-shaped element is grasped in its lead-edge region by at least one rotating transport member (1) at a grasping site, is taken along up to a release site and released there, whereby the sheet-shaped element, while it is being taken along, is curved over a radius of rotation or a radius of curvature, whereby the sheet-shaped element is forced by at least one guide element having a blocking effect at least in centrifugal direction to maintain the radius of curvature between the grasping site and the release site,
**characterized in that**
the length or the shortness of the sheet-shaped element is taken into account by varying the distance measured between the guide element and the release site over the path of curvature of the sheet-shaped element.

2. Device for the transport of an essentially sheet-shaped element, in particular for the transport of a sheet of a printing material, in a printing machine, preferably in an electrophotographically operating printing machine, preferably for carrying out the method in accordance with Claim 1,
comprising at least one rotating transport member (1), which transports the sheet-shaped element from a grasping site to a release site releasing said sheet-shaped element there, said transport member comprising, for grasping and taking along said sheet-shaped element, at least one jaw-like receiver (20) for feeding or inserting the lead-edge region of the sheet-shaped element, and comprising, at least in fragments, at least one bending core for curving the sheet-shaped element while it is being taken along over a radius of rotation or curvature, and comprising at least one guide element having a blocking effect in centrifugal direction between the grasping site and the release site in order to maintain the radius of curvature by force,
**characterized in that**
the distance measured over the path of curvature of the sheet-shaped element between the guide element and the release site can be variably adjusted in order to take into account the length or the shortness of the sheet-shaped element.

3. Device as in Claim 2, **characterized in that** the transport member (1) comprises a body having an essentially circular circumference.

4. Device as in one of the Claims 2 or 3, **characterized in that** the jaw-like receiver is essentially configured as a slit (20) or as a gap.

5. Device as in one of the Claims 2 through 4, **characterized in that** a plurality of jaw-like receivers (20) is uniformly distributed over an angle of 360°.

6. Device as in one of the Claims 2 through 5, **characterized in that** the guide element comprises a rolling element for which is provided an essentially circular rolling guide path as rolling guide, said rolling guide being arranged in a manner identical to or coaxially offset with respect to the circular circumference of the body of the transport member and being arranged in a manner so that it may rotate together with said body.

7. Device as in Claim 6, **characterized in that** the rolling guide path that is coaxially offset with respect to the body of the transport member displays a radius that is slightly greater than the radius of said body.

8. Device as in Claim 7, **characterized in that** the radius of the rolling guide path is slightly smaller than the radial distance of the radially external inside surface of the jaw-like receiver (20).

9. Device as in one of the Claims 2 through 8, **characterized in that** the distance variation of the guide element is made possible by means of an essentially perpendicular (8) lever arm and an essentially horizontal (9) lever arm that is articulately connected with said perpendicular lever arm.

10. Device as in one of the Claims 2 through 9, **characterized in that** the guide element can be motorically adjusted.

11. Device as in one of the Claims 2 through 10, **characterized in that**, in the region of the release site, a stop (5) that is stationary relative to the transport member is provided for the lead edge of the sheet-shaped element that has been inserted in the receiver (7).

12. Device as in one of the Claims 2 through 11, **characterized in that**, in the region of the release site, a cover protection of a stack (6) of deposited sheet-shaped elements is provided opposite the transport member.

13. Device as in one of the Claims 2 through 12, **characterized in that** several transport members (1) arranged at a distance from each other in coaxial direction are provided.

14. Device as in Claim 13, **characterized in that** two transport members (1) are arranged in a mirror-inverted manner with respect to a mirror plane that is perpendicular to the axis of rotation.

## Revendications

1. Procédé de transport d'un élément sensiblement mince et plat, notamment d'une feuille à imprimer, dans une machine à imprimer fonctionnant de préférence selon le principe électrophotographique
où l'élément mince et plat est saisi par au moins un organe de transport (1) en rotation au niveau d'un point de prise situé dans la zone de son bord avant, puis entraîné jusqu'à un point de délivrance et y est délivré, cet élément mince et plat étant courbé pendant son transport selon un rayon de rotation ou de courbure et en même temps forcé à maintenir ce rayon de courbure par au moins un élément de guidage produisant un blocage au moins dans le sens de la force centrifuge entre le point de prise et le point de délivrance,
**caractérisé en ce que**
la longueur ou la faible longueur de l'élément mince et plat est prise en compte par la variation de l'écartement mesuré entre l'élément de guidage et le point de délivrance et ce, sur toute la distance de courbure de l'élément mince et plat.

2. Dispositif de transport d'un élément sensiblement mince et plat, notamment d'une feuille à imprimer dans une machine à imprimer fonctionnant de préférence selon le principe électrophotographique,
utilisé de préférence pour l'application du procédé selon la revendication 1,
comprenant au moins un organe de transport (1) en rotation transportant l'élément mince et plat d'un point de prise jusqu'à un point de délivrance où il délivre l'élément mince et plat, cet organe de transport comprenant, pour la prise et l'entraînement de l'élément mince et plat, au moins un logement (20) en forme de bouche pour introduire et/ou insérer l'élément mince et plat dans la zone de son bord avant et comprenant au moins un noyau de pliage prévu au moins de manière fragmentaire pour courber l'élément mince et plat pendant le transfert sur un rayon de rotation et/ou de courbure,
comprenant au moins un élément de guidage produisant au moins un blocage dans le sens centrifuge entre le point de prise et le point de délivrance pour forcer le maintien du rayon de courbure,
**caractérisé en ce que**
l'écartement entre l'élément de guidage et le point de délivrance (mesuré sur la partie courbée de l'élément mince et plat) peut être réglé de manière variable pour prendre en compte la longueur ou la faible longueur de l'élément mince et plat.

3. Dispositif selon la revendication 2, **caractérisé en ce que** l'organe de transport (1) comprend un corps d'une circonférence sensiblement circulaire.

4. Dispositif selon l'une quelconque des revendications 2 ou 3, **caractérisé en ce que** le logement en forme de bouche est réalisé sensiblement sous la forme d'une fente (20) ou d'une gorge.

5. Dispositif selon l'une quelconque des revendications 2 à 4, **caractérisé en ce qu'**une pluralité de logements (20) en forme de bouches est disposée de manière régulière sur un angle de 360°.

6. Dispositif selon l'une quelconque des revendications 2 à 5, **caractérisé en ce que** l'élément de guidage comprend un élément roulant pour lequel est prévue une glissière sensiblement circulaire servant de guidage à l'élément roulant, cette glissière étant disposée de manière identique à la circonférence circulaire du corps de l'organe de transport ou décalée dans le sens axial par rapport à ce corps et de façon à pouvoir être mise en rotation parallèlement à ce dernier.

7. Dispositif selon la revendication 6, **caractérisé en ce que** la glissière décalée dans le sens axial par rapport au corps de l'organe de transport présente un rayon légèrement supérieur à celui du corps.

8. Dispositif selon la revendication 7, **caractérisé en ce que** le rayon de la glissière est légèrement inférieur à l'écartement radial de la face intérieure radialement extérieure du logement en forme de bouche (20).

9. Dispositif selon l'une quelconque des revendications 2 à 8, **caractérisé en ce qu'**un bras de levier sensiblement vertical (8) et un bras de levier sensiblement horizontal (9) relié au premier par une articulation permettent d'effectuer une variation de l'écartement de l'élément de guidage.

10. Dispositif selon l'une quelconque des revendications 2 à 9, **caractérisé en ce que** l'élément de guidage peut être réglé par un moteur.

11. Dispositif selon l'une quelconque des revendications 2 à 10, **caractérisé en ce qu'**une butée (5) fixe par rapport à l'organe de transport est disposée dans la zone du point de délivrance pour retenir le bord avant de l'élément mince et plat introduit dans le logement (7).

12. Dispositif selon l'une quelconque des revendications 2 à 11, **caractérisé en ce qu'**un cache de protection est prévu dans la zone du point de délivrance pour protéger une pile (6) d'éléments minces et plats déposés par rapport à l'organe de transport.

13. Dispositif selon l'une quelconque des revendications 2 à 12, **caractérisé en ce qu'**il comprend plusieurs organes de transport (1) écartés dans le sens axial les uns par rapport aux autres.

14. Dispositif selon la revendication 13, **caractérisé en ce que** deux organes de transport (1) sont disposés de manière symétrique sur un plan de symétrie perpendiculaire par rapport à l'axe de rotation.
